# EUROPÄISCHE PATENTSCHRIFT

(11) **EP 0 532 827 B1**
(45) Veröffentlichungstag und Bekanntmachung des Hinweises auf die Patenterteilung: **09.08.1995**
(21) Anmeldenummer: 92104954.0
(22) Anmeldetag: 23.03.1992
(51) Int. Cl.: A47K 3/22

(54) **Duschkabine**
Shower cabinet
Cabine de douche

(30) Priorität: 16.09.1991 CH 2732/91
(43) Veröffentlichungstag der Anmeldung: 24.03.1993
(73) Patentinhaber: ROMAY AG, CH-5727 Oberkulm (CH)
(72) Erfinder: Guido, Worni, CH-5736 Burg (CH)
(74) Vertreter: Fillinger, Peter

(56) Entgegenhaltungen:
- FR-A- 2 654 606
- US-A- 4 099 280
- US-A- 4 553 276

## Beschreibung

Die vorliegende Erfindung bezieht sich auf eine Duschkabine gemäss dem Oberbegriff des Anspruchs 1.

Bei Duschkabinen sind die Kabinenwände entweder sehr grosse, einstückig gefertigte und daher teure Bauteile, oder sie werden aus mehreren Wandteilen zusammengesetzt, wie dies beispielsweise in der FR-A 2 654 606 gezeigt ist. Bei dieser bekannten Duschkabine ist die Kabinenwand vertikal in zwei symmetrische Hälften geteilt, so dass sich rückseitig eine mit einem Dichtprofilstreifen zu füllende Trennfuge bildet. Weiter sind die beiden Wandhälften am Fussende mittels Nieten oder Schrauben an einer umlaufenden Randrippe befestigt. Die in der Wand vertikal durchgehende Nahtstelle sowie die Nut- bzw. Schraubenverbindungen haben den Nachteil, dass sie im Laufe der Zeit undicht werden können, was Gebäudeschäden und aufwendige Reparaturen zur Folge haben kann.

Die vorliegende Erfindung stellt sich die Aufgabe, eine Duschkabine der genannten Art derart zu verbessern, dass die Kabinenwand aus handlichen, leicht montierbaren Bauteilen besteht und die ihre Dichtheit auch nach langem Gebrauch nicht verliert.

Erfindungsgemäss wird diese Aufgabe gelöst durch die kennzeichnenden Merkmale des Anspruchs 1.

Anhand der beiliegenden schematischen Zeichnung wird die Erfindung beispielsweise erläutert. Es zeigen:
- Fig. 1: eine perspektivische Ansicht einer Duschkabine,
- Fig. 2: eine Draufsicht auf die Duschentasse der Kabine nach Fig. 1.
- Fig. 3: eine Draufsicht auf ein Wandteil der Duschkabine nach Fig. 1,
- Fig. 4: einen Teilschnitt entsprechend der Linie IV-IV in Fig. 1 und
- Fig. 5: einen Teilschnitt entsprechend der Linie V-V in Fig. 1.

Die in Fig. 1 gezeigte Duschkabine besteht aus einer Duschentasse 1 sowie aus zwei darauf bzw. übereinander gestellten Wandteilen 2. Die Duschentasse 1 sowie die Wandteile 2 sind einstückige Formteile. Für eine übergrosse Duschkabine könnte auf das obere Wandteil noch ein drittes Wandteil aufgesetzt sein oder für eine Sitzduschkabine könnte das obere der beiden Wandteile 2 entfallen. Die Duschentasse 1 sowie die Wandteile 2 sind durch horizontale Trennfugen 3 gegenseitig abgegrenzt. Die der Duschentasse 1 zugewandte Sichtseite der Wandteile 2 ist wasserabweisend bzw. wasserundurchlässig.

Gemäss den Fig. 1, 2 und 4 weist die Duschentasse 1 zwei rechtwinklig zueinander orientierte, gerade Seiten 4 und 5 sowie eine gerundete Einstiegseite 6 auf. Aussen sind die Seiten 4 und 5 mit flanschartigen Vorsprüngen 7 und 8 versehen, die, wie später beschrieben, der Befestigung der angrenzenden Wandteile 2 dienen. Auf dem oberen Rand der geraden Seiten 4 und 5 weist die Duschentasse 1 eine durchgehende Rippe 9 (Fig. 2 und 4) mit trapezförmigem Querschnitt auf. Die ebene innere Flanke 10 der Rippe 9 ist höher als die äussere Flanke 11 und erstreckt sich über den Tassenrand 12 auf der Einstiegseite 6, wodurch ein Wasserüberlauf über die Rippe 9 ausgeschlossen ist.

Das auf die Tasse 1 aufgesetzte, L-förmige Wandteil 2 erstreckt sich längs den Tassenseiten 4 und 5 und ist längs der Rippe 9 mit einer im Querschnitt komplementären Nut 13 versehen und die beiden Teile 1 und 2 sind so aufeinander gesetzt, dass die Nut und die Rippe 9 nach Art einer Nut Federverbindung ineinander greifen. Die ebenen Flanken 10, 11 der Rippe 9 und jene der Nut 13 liegen flächig und dichtend aneinander. Zwischen dem Rippenkamm und dem Nutgrund ist ein Zwischenraum 14 frei gelassen, in den gewünschtenfalls ein gummielastischer Dichtstreifen eingelegt werden kann. Die Wandteile 2 sind am oberen Ende mit einer Rippe 9' versehen, die gleich ausgebildet ist wie die Rippe 9 der Duschentasse 1. Auch die Flanken 10' und 11' der Rippe 9' sind masslich genau wie jene der Rippe 9. Dadurch ist es möglich, die Wandteile 2 in beliebiger Zahl (entsprechend der Höhe der Duschkabine) aufeinander zu stellen und spritzwasserdicht miteinander zu verbinden. Beim Zusammenbau der Duschkabine brauchen die Duschentasse 1 und die Wandteile 2 bloss aufeinander gesteckt zu werden, wobei die Rippe 9, 9' und die Nuten 10, 10' zusätzlich als Montagelehre wirken. Um nach dem Zusammenbau der Duschkabine die Duschentasse 1 mit den Wandteilen 2 fest aber lösbar zu verbinden ist in dem Vorsprung 8 der Duschentasse 1 ein Körper 15 mit einem Muttergewinde eingegossen. In diesen ist eine Gewindestange 16 schraubbar, die bis zum oberen Ende der Duschkabine reicht und in den Schlitzen 17 der Vorsprünge 8' der Wandteile 2 liegt. Durch eine auf die Gewindestange 16 aufschraubbare Mutter kann das oberste Wandteil 2 gegen das untere und dieses gegen die Duschentasse 1 verspannt werden. Die seitlichen Vorsprünge 7 bzw. 7' der Duschentasse 1 bzw. der Wandteile 2 sind mit Bohrungen 16 für eine nicht dargestellte Schraubenverbindung versehen. Obwohl die Erfindung mit Bezug auf nur eine Grundrissform der Duschkabine beschrieben wurde ist sie bei jeder beliebigen Grundrissform anwendbar.

## Patentansprüche

1. Duschkabine mit einer Duschentasse (1) und mit einer an die Duschentasse anschliessenden Kabinenwand (2), welche einerseits den Duschraum begrenzt und anderseits eine Zutrittsöffnung zur Duschentasse bildet, wobei die Duschentasse (1) im Bereich der Kabinenwand (2) eine ununterbrochene Rippe (9) aufweist und die Kabinenwand (2) aus mindestens einem selbsttragenden Wandteil (2) besteht, dadurch gekennzeichnet, dass das Wandteil (2) an der der Duschentasse (1) zugewandten Schmalseite eine durchgehende, zur Rippe (9) komplementäre Nut (13) aufweist und mit dieser nach Art einer Nut-Federverbindung auf die Rippe (9) aufgesetzt ist.

2. Duschkabine nach Anspruch 1, dadurch gekennzeichnet, dass das Wandteil (2) auf seiner oberen Schmalseite eine gleiche Rippe (9) wie die Duschentasse (1) aufweist.

3. Duschkabine nach Anspruch 1 oder 2, dadurch gekennzeichnet, dass zwischen dem Rippenkamm und dem Nutgrund Raum (14, 14') für einen elastischen Dichtstreifen vorhanden ist.

4. Duschkabine nach einem der Ansprüche 1 bis 3, dadurch gekennzeichnet, dass die Flanken (10, 11) der Rippe gegen den Kamm konvergieren, und in dichtendem Flächenkontakt mit den Nutflanken sind.

5. Duschkabine nach einem der Ansprüche 1 bis 4, dadurch gekennzeichnet, dass die der Duschentasse (1) zugewandte, innere Flanke (10) der Rippe (9) höher ist als die äussere Flanke.

6. Duschkabine nach einem der Ansprüche 1 bis 5, dadurch gekennzeichnet, dass der Wandteil (2) in der Draufsicht ein L- oder C-Profil aufweist.

7. Duschkabine nach einem der Ansprüche 1 bis 6, dadurch gekennzeichnet, dass die Kabinenwand (2) aus zwei Wandteilen (2) besteht.

8. Duschkabine nach einem der Ansprüche 1 bis 7, dadurch gekennzeichnet, dass die Duschentasse (1) mit dem angrenzenden Wandteil (2) bzw. den aneinandergrenzenden Wandteilen (2) verschraubbar ist.

9. Duschkabine nach einem der Ansprüche 1 bis 8, dadurch gekennzeichnet, dass der Kamm der Rippe (9) der Duschentasse (1) höher liegt als der Tassenrand (12) auf der Einstiegseite.

10. Duschkabine nach einem der Ansprüche 1 bis 9, dadurch gekennzeichnet, dass das Wandteil (2) zumindest auf der der Duschentasse (1) zugewandten Sichtseite einstückig gefertigt ist und eine wasserabweisende Fläche bildet.

11. Bauteilsatz zur Herstellung einer Duschkabine nach einem der Ansprüche 1 bis 10, dadurch gekennzeichnet, dass er eine Duschentasse (1) und mindestens ein Wandteil (2) aufweist.

12. Bauteilsatz nach Anspruch 11, dadurch gekennzeichnet, dass er eine in der Draufsicht mit dem Wandteil (2) übereinstimmende Abdeckleiste mit einer zur Rippe des Wandteils komplementären Nut aufweist.

## Claims

1. Shower cubicle having a shower tray (1) and having a cubicle wall (2) which adjoins the shower tray and, on the one hand, delimits the showering area and, on the other hand, forms an access opening to the shower tray, the shower tray (1) exhibiting an uninterrupted rib (9) in the region of the cubicle wall (2), and the cubicle wall (2) comprising at least one self-supporting wall part (2), characterized in that, on the narrow side directed towards the shower tray (1), the wall part (2) exhibits a continuous groove (13) complementary to the rib (9) and is positioned on the rib (9) by means of said groove in the manner of a groove/tongue connection.

2. Shower cubicle according to Claim 1, characterized in that, on its upper narrow side, the wall part (2) exhibits a rib (9') identical to that of the shower tray (1).

3. Shower cubicle according to Claim 1 or 2, characterized in that there is space (14, 14') for an elastic sealing strip between the rib crest and the groove base.

4. Shower cubicle according to one of Claims 1 to 3, characterized in that the flanks (10, 11) of the rib converge towards the crest and are in sealing surface contact with the groove flanks.

5. Shower cubicle according to one of Claims 1 to 4, characterized in that the inner flank (10), directed towards the shower tray (1), of the rib (9) is higher than the outer flank.

6. Shower cubicle according to one of Claims 1 to 5, characterized in that, in plan view, the wall part (2) has an L-profile or C-profile.

7. Shower cubicle according to one of Claims 1 to 6, characterized in that the cubicle wall (2) comprises two wall parts (2).

8. Shower cubicle according to one of Claims 1 to 7, characterized in that the shower tray (1) can be screwed to the adjoining wall part (2) and/or to the mutually adjoining wall parts (2).

9. Shower cubicle according to one of Claims 1 to 8, characterized in that the crest of the rib (9) of the shower tray (1) is located at a higher level than the shower-tray border (12) on the step-in side.

10. Shower cubicle according to one of Claims 1 to 9, characterized in that, at least on the visible side directed towards the shower tray (1), the wall part (2) is manufactured in one piece and forms a water-deflecting surface.

11. Set of structural elements for producing a shower cubicle according to one of Claims 1 to 10, characterized in that it exhibits a shower tray (1) and at least one wall part (2).

12. Set of structural elements according to Claim 11, characterized in that it exhibits a covering moulding which coincides with the wall part (2) in plan view and has a groove which is complementary to the rib of the wall part.

## Revendications

1. Cabine de douche comprenant un bac de douche (1) auquel est raccordée une paroi de cabine (2) délimitant d'une part le volume de celle-ci et offrant d'autre part une ouverture d'accès au bac de douche (1), tandis que le bac de douche (1) présente une nervure continue (9) au niveau de la paroi de la cabine (2) et la paroi (2) de la cabine est constituée au moins d'un élément de paroi auto-porteur (2), caractérisée en ce que l'élément de paroi, sur son côté étroit en regard du bac de douche (1) présente une rainure continue (13), complémentaire de la nervure (9) et grâce à laquelle, elle repose sur la nervure (9) en formant une liaison élastique du genre rainure à languette.

2. Cabine de douche selon la revendication 1, caractérisée en ce que l'élément de paroi (2), présente sur son côté supérieur étroit, la même nervure (9), que le bac de douche (1).

3. Cabine de douche selon la revendication 1 ou 2, caractérisée en ce qu'entre l'arête de la nervure et le fond de la rainure, il est prévu un espace (14, 14') pour loger une bande élastique faisant joint d'étanchéité.

4. Cabine de douche selon une des revendications 1 à 3, caractérisée en ce que les flancs (10, 11) de la nervure convergent vers l'arête et sont en contact d'étanchéité avec les flancs de la rainure.

5. Cabine de douche selon une des revendications 1 à 4, caractérisée en ce que le flanc intérieur (10) de la nervure (9) faisant face au bac de douche (1) est plus haut que le flanc extérieur.

6. Cabine de douche selon une des revendications 1 à 5, caractérisée en ce que l'élément de paroi (2) présente en plan, un profit en forme de L ou de C.

7. Cabine de douche selon les revendications 1 à 6, caractérisée en ce que la paroi de cabine (2) est faite de deux éléments de cloison ou paroi (2).

8. Cabine de douche selon une des revendications 1 à 7, caractérisée en ce que le bac de douche (1) peut être relié par des vis à la partie de paroi (2) qui le borde ou aux autres parties de paroi (2) mitoyennes entre elles.

9. Cabine de douche selon une des revendications 1 à 8, caractérisée en ce que l'arête de la nervure (9) du bac de douche (1) se trouve à un niveau supérieur à celui du bord du bac (12), côté entrée.

10. Cabine de douche selon une des revendications 1 à 9, caractérisée en ce que l'élément de paroi (9), au moins sur sa face regardant le bac de douche (1) est monobloc et présente une surface hydrofuge.

11. Module destiné à la fabrication d'une cabine de douche selon les revendications 1 à 10, caractérisé en ce qu'il comprend un bac de douche (1) et au moins un élément de paroi (2).

12. Module selon la revendication 11, caractérisé en ce qu'il présente en plan, une baguette de recouvrement en concordance avec l'élément de paroi (2) et une rainure complémentaire par rapport à la nervure de l'élément de paroi.
